# EUROPÄISCHE PATENTSCHRIFT

(11) **EP 2 580 422 B1**
(45) Veröffentlichungstag und Bekanntmachung des Hinweises auf die Patenterteilung: **16.12.2015**
(21) Anmeldenummer: 11718905.0
(22) Anmeldetag: 03.03.2011
(51) Int. Cl.: E21B 37/08, E03B 3/15, E21B 34/10

(54) **VORRICHTUNG UND VERFAHREN ZUM ERZEUGEN VON HOCHDRUCK-IMPULSEN**
DEVICE AND METHOD FOR PRODUCING HIGH-PRESSURE PULSES
DISPOSITIF ET PROCÉDÉ DE PRODUCTION D'IMPULSIONS HAUTE PRESSION

(30) Priorität: 03.03.2010 DE 102010010181
(43) Veröffentlichungstag der Anmeldung: 17.04.2013
(73) Patentinhaber: Teftorec GmbH, 47445 Moers (DE); Uraca Pumpenfabrik GmbH & Co. Kg, 72574 Bad Urach (DE)
(72) Erfinder: SCHMITZ-HABBEN, Uwe, 47445 Moers (DE); WEISS, Carsten, 72574 Bad Urach (DE)
(74) Vertreter: Dammertz, Ulrich
(86) Internationale Anmeldenummer: PCT/DE2011/000219
(87) Internationale Veröffentlichungsnummer: WO 2011/107082

(56) Entgegenhaltungen:
- WO-A1-96/24746
- WO-A1-2004/009955
- WO-A1-2009/089622
- DE-A1- 19 843 292

## Beschreibung

Die Erfindung betrifft ein Verfahren zum Erzeugen von Hochdruck-Impulsen nach dem Oberbegriff von Anspruch 1 und eine hierzu geeignete Vorrichtung nach dem Oberbegriff von Anspruch 2.

Auf dem Gebiet der Brunnentechnologie ist die Regenerierung von Brunnen von großer Bedeutung. Mit zunehmender Brunnenbetriebszeit können sich Feststoffe und sonstige Verschmutzungen im Grundwasserleiter, in der Filterkiesschüttung sowie in den Schlitzen des Brunnenfilterrohrs absetzen, wodurch der Austrag von Wasser verschlechtert wird. Bei der Regenerierung von Brunnen werden solche Feststoffe bzw. Verschmutzungen ausgetragen, um dadurch die Durchlässigkeit der genannten Bereiche des Brunnens und die resultierende Ausbeute an Wasser zu verbessern.

Die Regenerierung von Brunnen umfasst alle Maßnahmen, die zur Entfernung von während einer Brunnenbetriebszeit entstandenen mineralischen und/oder organischen Ablagerungen aus dem Brunnenringraum und dem angrenzenden Gebirge dienen. Die dafür eingesetzten Verfahren folgen dem Prinzip der Trennung oder Ablösung von Ablagerungen und Anhaftungen von dem Filtermaterial und dem Stützkorngerüst des angrenzenden Gebirges und dem Austrag dieser Partikel durch den Brunnenfilter. Für die Trennung und Ablösung sind verschiedene Verfahren und Vorrichtungen bekannt, die sich hydromechanischer, hydropneumatischer oder chemischer Wirkprinzipien bedienen.

Bei den hydromechanischen Verfahren zur Regenerierung von Brunnen werden hydraulische oder pneumatische Energie-Impulse freigesetzt werden, die geeignet in den Brunnen eingeleitet werden. Zur Erzeugung solcher Energie-Impulse eignen sich sogenannte Impulsgeneratoren, die in einen Brunnen eingebracht werden. Durch eine gleichmäßige Ausbreitung der Energie-Impulse innerhalb des Brunnens sollen die Feststoffe, die sich im Grundwasserleiter oder der Filterkiesschüttung festgesetzt haben, gelöst werden, um dadurch den Brunnen zu regenerieren.

EP 1 805 092 A1 offenbart einen Impulsgenerator, mit dem hydraulische oder pneumatische Energie- bzw. Hochdruck-Impulse erzeugt werden können, um dadurch einen Brunnen bzw. eine Förderbohrung zu regenerieren. Bei diesem Impulsgenerator wird ein komprimierbares Medium unter Druck in eine Arbeitsdruckkammer geleitet. Die Arbeitsdruckkammer weist an einer Seite eine Öffnung auf, die durch einen Ventilkopf, der Teil einer Ventileinheit ist, verschlossen werden kann. Diese Ventileinheit besteht des Weiteren aus einer Ventilstange, an deren einem Ende der Ventilkopf und an dem entgegengesetzten anderen Ende eine Platte in Form eines Ventilstangenendes ausgebildet sind. Das Ventilstangenende dient als Kolben, der innerhalb einer Vorspanndruckkammer verschieblich angeordnet ist. Die Ventileinheit ist in Richtung einer Längsachse der Ventilstange translatorisch bewegbar. In einer ersten Schaltstellung der Ventileinheit verschließt der Ventilkopf die Öffnung der Arbeitsdruckkammer. Die Vorspanndruckkammer ist mit einem komprimierbaren Medium befüllt, wobei das Ventilstangenende und damit auch der Ventilkopf in die soeben genannte erste Schaltstellung vorgespannt sind. Wenn der Druck innerhalb der Arbeitsdruckkammer den Druck in der Vorspanndruckkammer übersteigt, wird der Ventilkopf von der Arbeitsdruckkammer weg bewegt, so dass dadurch die Öffnung zur Umgebung freigegeben und das zuvor in der Arbeitsdruckkammer angestaute Medium innerhalb kurzer Zeit an die Umgebung ausgelassen wird, um einen Energie-Impuls zu erzeugen. Der Impulsgenerator gemäß EP 1 895 092 A1 hat den Nachteil, dass seine Ventileinheit einen großen Bauraum beansprucht und gegebenenfalls Dichtigkeitsproblemen unterliegt.

DE 108 43 292 C2 zeigt eine Vorrichtung zum Regenerieren und Reinigen von Brunnen, bei der durch eine plötzliche Entspannung eines komprimierten Gases oder einer unter Druck stehenden Flüssigkeit im Wasser des Brunnens oder in der Flüssigkeit der Förderbohrung Impulse freigesetzt werden. Hierbei wird eine Druckkammer mit einem Medium unter Druck befüllt, wobei diese Druckkammer durch einen translatorisch verschieblichen Kolben verschlossen werden kann. Auf einer der Druckkammer abgewandten Seite ist der Kolben mit einem Kunststoff bzw. einen gummiartigen Werkstoff in Kontakt und hiergegen vorgespannt. Falls der Druck innerhalb der Druckkammer zunimmt, wird der Kolben gegen den Kunststoff bzw. den gummiartigen Werkstoff bewegt und dabei innerhalb eines Gehäuses verschoben. Bei dieser Verschiebung werden seitliche Öffnungen des Gehäuses freigegeben, so dass das Medium aus der Druckkammer an die Umgebung austreten kann. Diese Vorrichtung unterliegt dem Nachteil, dass infolge der Bewegungsträgheit des Kunststoffs und damit des Kolbens der Öffnungs- und Schließvorgang der Vorrichtung nicht schnell genug ist, um einen Energie-Impuls mit hoher Frequenz zu erzeugen. Des Weiteren ist diese Vorrichtung hinsichtlich der Intensität des Energie-Impulses nicht einstellbar.

Ein weiteres Verfahren zum Erzeugen von Energie-Impulsen ist aus DE 195 37 689 C2 bekannt, bei dem einer Druckkammer, die in einem zylinderförmigen Gerät ausgebildet ist, von außen ein unter hohem Druck stehendes Gas zugeführt wird. Mittels eines durch das Druckgas und eine Gegendruckfeder betätigten Ventilsteuerung wird das in der Druckkammer gespeicherte Gas durch am Umfang des Zylinders angeordnete, radial nach außen gerichtete Auslassdüsen pulsierend freigesetzt. Diese Vorrichtung unterliegt dem Nachteil, dass die Ventilsteuerung durch einen Mechanismus gebildet ist, der vollständig außerhalb der Druckkammer angeordnet ist und deshalb zu vergleichsweise großen Außenabmessungen der Vorrichtung führt. Des Weiteren ist nicht bekannt, ob dieses Gerät zum Erzeugen von hydraulischen Energie-Impulsen geeignet ist.

US 5 836 393 und US 6 250 388 B1 zeigen jeweils eine Vorrichtung zum Erzeugen von pneumatischen Hochdruck-Impulsen. Bei den hierzu verwendeten Vorrichtungen wird Druckluft in eine Druckkammer eingeleitet, die von einem Kolben einer verschieblichen Ventileinheit in einer ersten Schaltstellung verschlossen wird. Die Ventileinheit steht in Fluidverbindung mit einer Gegendruckkammer und wird hierdurch in der ersten Schaltstellung in Richtung der Druckkammer vorgespannt, so dass der Kolben in der ersten Schaltstellung die Druckkammer verschlossen hält. Erst wenn der Druck innerhalb der Druckkammer jenen innerhalb der Gegendruckkammer übersteigt, wird die Ventileinheit translatorisch verschoben, so dass der Kolben die Druckkammer öffnet und dadurch die Druckluft aus der Druckkammer in kurzer Zeit ausgelassen wird, um einen pneumatischen Hochdruck-Impuls zu erzeugen. Die Vorrichtungen gemäß US 5 836 393 und US 6 250 388 B1 unterliegen jeweils dem Nachteil, dass die Ventileinheit und deren Kinematik, mit der sie gegen eine Öffnung der Druckkammer vorgespannt wird, außerhalb der Druckkammer angeordnet ist und dadurch die Vorrichtung große Abmessungen aufweist. Des Weiteren sind bei diesen beiden Vorrichtungen aufwändige Kanäle mit kleinen Strömungsquerschnitten vorgesehen, die sich mit Druckluft, jedoch wohl nicht ohne Weiteres mit Wasser betreiben lassen.

WO 2009/089622 A1 zeigt einen gattungsgemäßen Stand der Technik und offenbart ein Verfahren nach dem Oberbegriff von Anspruch 1 bzw. eine Vorrichtung nach dem Oberbegriff von Anspruch 2.

Der Erfindung liegt die Aufgabe zugrunde, eine Vorrichtung und ein Verfahren zum Erzeugen von insbesondere hydraulischen Hochdruck-Impulsen zu schaffen, wobei ein nur geringer Platzbedarf beansprucht wird und eine Verstellbarkeit der erzeugten Hochdruck-Impulse hinsichtlich Frequenz und Intensität mit einfachen Mitteln möglich ist, bei gleichzeitig robustem Aufbau.

Diese Aufgabe wird ein Verfahren mit den Merkmalen von Anspruch 1 und durch eine Vorrichtung mit den Merkmalen von Anspruch 2 gelöst. Vorteilhafte Weiterbildungen der Erfindung sind in den abhängigen Ansprüchen definiert.

Eine erfindungsgemäße Vorrichtung, mittels der insbesondere hydraulische Hochdruck-Impulse erzeugt werden, umfasst in einer ersten Ausführungsform ein Gehäuse mit einer Druckkammer, die über eine Hochdruck-Zuleitung mit einem Fluid unter Druck befüllt werden kann, wobei das Gehäuse zumindest eine Auslassöffnung aufweist, die von der Druckkammer zur Umgebung führt. Des Weiteren umfasst die Vorrichtung eine Ventileinheit, die in Abhängigkeit von einem Druck innerhalb der Druckkammer zwischen einer ersten Schaltstellung und einer zweiten Schaltstellung bewegt werden kann. In der ersten Schaltstellung verschließt die Ventileinheit die Auslassöffnung, wobei die Ventileinheit in ihrer zweiten Schaltstellung die Auslassöffnung öffnet. In der zweiten Schaltstellung der Ventileinheit wird durch die geöffnete Auslassöffnung zumindest eine Teilmenge des Fluids aus der Druckkammer unter Druck an die Umgebung ausgelassen, so dass dadurch ein hydraulischer Hochdruck-Impuls erzeugt wird. Des Weiteren umfasst die Vorrichtung eine Ventileinheit, die vollständig innerhalb der Druckkammer angeordnet ist. Es ist eine Düse vorgesehen, die in Fluidverbindung mit der Auslassöffnung steht.

Der Erfindung liegt die Erkenntnis zugrunde, dass durch eine Anordnung der Ventileinheit vollständig innerhalb der Druckkammer sowohl eine kompaktere Bauform für die Vorrichtung als auch ein robuster Aufbau möglich sind. Die vollständige Integration der Ventileinheit innerhalb der Druckkammer hält die Abmessungen der Vorrichtung kompakt und schützt die Ventileinheit vor störenden Einflüssen von außen bzw. aus der Umgebung. Dies wirkt sich vorteilhaft auf die Betriebssicherheit der Vorrichtung und deren Lebensdauer aus.

In vorteilhafter Weiterbildung der Erfindung weist die Ventileinheit einen translatorisch verschieblichen Verschlusskopf auf, der durch eine Feder gegen die Auslassöffnung vorgespannt ist. In der ersten Schaltstellung der Ventileinheit verschließt der Verschlusskopf die Auslassöffnung, wobei er in der zweiten Schaltstellung der Ventileinheit von der Auslassöffnung abgehoben ist und diese freigibt. Der Verschlusskopf weist eine vergleichsweise geringe Masse und somit eine geringe Trägheit, so dass er schnell und mit hoher Frequenz zwischen der ersten und zweiten Schaltstellung der Ventileinheit bewegt werden kann. Dies ermöglicht in Bezug auf Hochdruck-Impulse, insbesondere auch hydraulische Hochdruck-Impulse, eine hohe Frequenz. Die Vorspannung des Verschlusskopfs gegen die Auslassöffnung mittels einer Feder ist mechanisch einfach und robust, was zu einer hohen Betriebssicherheit und einer großen Lebensdauer führt.

In vorteilhafter Weiterbildung der Erfindung kann der Verschlusskopf eine Differenzfläche aufweisen, die im Wesentlichen orthogonal zu einer Längsachse des Verschlusskopfs verläuft. Das Fluid, das in der Druckkammer enthalten ist, ist mit dieser Differenzfläche in Kontakt und übt darauf eine Kraft auf den Verschlusskopf in Richtung seiner Längsachse aus. Mittels der Differenzfläche wird bei Überschreiten eines vorbestimmten Drucks innerhalb der Druckkammer eine definierte Kraft auf den Verschlusskopf ausgeübt, die größer als die Vorspannkraft der Feder ist und dieser entgegenwirkt. Infolgedessen wird der Verschlusskopf von der Auslassöffnung abgehoben und in seine zweite Schaltstellung überführt. Die Wechselwirkung zwischen der Vorspannkraft der Feder und der definierten Kraft, die an der genannten Differenzfläche angreift und den Verschlusskopf ab einem vorbestimmten Druck innerhalb der Druckkammer von der Auslassöffnung weg drückt, führt vorteilhaft zu einem geregelten Öffnen und Schließen der Auslassöffnung mit hoher Frequenz, so dass in Folge dessen Hochdruck-Impuls an die Umgebung abgegeben werden.

Die vorstehend genannte Differenzfläche wird in einer bevorzugten Ausführungsform an dem Verschlusskopf durch einen ersten Bereich mit einem ersten Durchmesser und einen zweiten Bereich mit einem zweiten Durchmesser gebildet, wobei der zweite Durchmesser größer ist als der erste Durchmesser. Der Bereich mit dem ersten Durchmesser ist hierbei angrenzend an die Auslassöffnung ausgebildet, wobei der zweite Bereich an dem Verschlusskopf an einer der Auslassöffnung abgewandten Seite ausgebildet ist. Das in der Druckkammer befindliche Fluid benetzt den Verschlusskopf zwischen seinem ersten und zweiten Bereich. Hierdurch ist sichergestellt, dass eine Kraft, die mittels des in der Druckkammer befindlichen Fluids an der Differenzfläche angreift, stets in einer Richtung weg von der Auslassöffnung wirkt und somit der Federvorspannung entgegenwirkt. Ab einem vorbestimmten Druck innerhalb der Druckkammer wird dann der Verschlusskopf von der Auslassöffnung abgehoben, so dass ein insbesondere hydraulischer Hochdruck-Impuls aus der Druckkammer an die Umgebung ausgelassen wird.

In vorteilhafter Weiterbildung der Erfindung kann die Vorrichtung eine Verstelleinrichtung aufweisen, mittels der eine Vorspannung der Feder einstellbar ist. Die Größe der Federvorspannung beeinflusst in Wechselwirkung mit dem Druck innerhalb der Druckkammer den Schaltpunkt, ab dem der Verschlusskopf von der Auslassöffnung abgehoben und in seine zweite Schaltstellung überführt wird. Durch eine Veränderung der Federvorspannung lassen sich in Bezug auf die erzeugten Hochdruck-Impulse sowohl die Frequenz als auch die Intensität einstellen. Je nach Einsatzzweck der Vorrichtung, zum Beispiel in Abhängigkeit von einem bestimmten Brunnen bzw. dessen Grad einer Verunreinigung, kann es erforderlich sein, die Frequenz und die Intensität der in den Brunnen eingebrachten Hochdruck-Impuls anzupassen.

In vorteilhafter Weiterbildung der Erfindung kann durch die Verstelleinrichtung ein Ventilgehäuse, das mit der Feder in Kontakt ist, translatorisch in Richtung einer Längsachse der Feder verschoben werden, um dadurch die Vorspannung der Feder zu erhöhen bzw. zu vermindern. Die Vorspannkraft der Feder drückt den Verschlusskopf gegen eine Dichtfläche der Auslassöffnung und verschließt damit den Ausslasskanal, der zur Umgebung führt. Über die Vorspannkraft der Feder wird vorteilhaft der Druck eingestellt, ab dem der Verschlusskopf von der Auslassöffnung abhebt bzw. bei dem der Impulsgenerator auslöst.

Eine einfache Bedienbarkeit der Verstelleinrichtung lässt sich dadurch erzielen, dass sie von außerhalb des Gehäuses betätigt werden kann, zum Beispiel dadurch, dass die Verstelleinrichtung in Form einer in der Wandung des Gehäuses eingefassten Stellmutter ausgebildet ist. Somit lässt sich vor einer Inbetriebnahme der Vorrichtung eine vorbestimmte Vorspannung der Feder einstellen. Falls die Auslassöffnung innerhalb der Stellmutter ausgebildet ist, wird durch ein Verstellen der Stellmutter bzw. ein translatorisches Verschieben in Richtung der Längsachse der Feder das Ventilgehäuse gegenüber der Feder bewegt, um dadurch die Vorspannung der Feder zu verändern. In einer alternativen Ausführungsform kann die Stellmutter in einer Stirnplatte des Gehäuses entgegengesetzt zur Auslassöffnung vorgesehen sein, wobei ein Fußabschnitt der Feder durch die Stellmutter gehalten ist. Ein Drehen der Stellmutter führt zu einem Verschieben des Fußabschnitts der Feder gegenüber dem Ventilgehäuse, um dadurch die Vorspannung der Feder zu verändern.

In vorteilhafter Weiterbildung der Erfindung kann die Auslassöffnung in einen Auslasskanal münden, der eine Öffnung zur Umgebung aufweist. Durch einen solchen Auslasskanal wird das Fluid, das durch die geöffnete Auslassöffnung an die Umgebung ausgelassen wird, kanalisiert bzw. in einer Richtung gebündelt, so dass das Auslassen an die Umgebung in Form eines gerichteten Fluidstrahls erfolgt. Dies verbessert den Impulseintrag an die Umgebung der Vorrichtung. Die genannte Kanalisierung des Fluids ist insbesondere dann vorteilhaft, wenn als Fluid Wasser verwendet wird, weil hierdurch ein gerichteter Wasserstrahl an die Umgebung ausgelassen wird.

Ein Ausrichten des an die Umgebung ausgelassenen Fluids lässt sich weiter durch die Düse verbessern, die in Fluidverbindung mit der Auslassöffnung steht. Die Düse ist in der Öffnung des Auslasskanals angeordnet. Zusätzlich zu dem Effekt, dass die Düse das ausgelassene Fluid in Form eines Strahls ausrichtet, wird durch die Düse in der zweiten Schaltstellung der Ventileinheit, wenn Fluid unter Druck an die Umgebung austritt, in der Druckkammer ein Staudruck hervorgerufen. Dieser Staudruck wirkt auf den Verschlusskopf in einer Richtung weg von der Auslassöffnung. Infolgedessen wird der Verschlusskopf in der zweiten Schaltstellung der Ventileinheit ausreichend weit von der Auslassöffnung weg bewegt bzw. abgehoben, so dass eine ausreichende Fluidmenge durch die Auslassöffnung an die Umgebung ausgelassen wird. Die Düse ist mit ihrem Strömungsquerschnitt derart ausgestaltet, dass die Auslassöffnung in der besagten zweiten Schaltstellung der Ventileinheit gedrosselt ist, was den soeben erläuterten Staudruck herbeiführt.

Eine alternative Ausführungsform der erfindungsgemäßen Vorrichtung umfasst ein Gehäuse mit einer Druckkammer, die über eine Hochdruck-Zuleitung mit einem Fluid unter Druck befüllt werden kann, wobei das Gehäuse zumindest eine Auslassöffnung aufweist, die von der Druckkammer zur Umgebung führt. Des Weiteren umfasst die Vorrichtung eine Ventileinheit, die in Abhängigkeit von einem Druck innerhalb der Druckkammer zwischen einer ersten Schaltstellung und einer zweiten Schaltstellung bewegt werden kann. In der ersten Schaltstellung verschließt die Ventileinheit die Auslassöffnung, wobei die Ventileinheit in ihrer zweiten Schaltstellung die Auslassöffnung öffnet. In der zweiten Schaltstellung der Ventileinheit wird durch die geöffnete Auslassöffnung zumindest eine Teilmenge des Fluids aus der Druckkammer unter Druck an die Umgebung ausgelassen, so dass dadurch ein hydraulischer Hochdruck-Impuls erzeugt wird. Die Ventileinheit weist einen translatorisch verschieblichen Verschlusskopf auf, der durch eine Feder gegen die Auslassöffnung vorgespannt ist, wobei der Verschlusskopf in der ersten Schaltstellung der Ventileinheit die Auslassöffnung verschließt und in der zweiten Schaltstellung der Ventileinheit von der Auslassöffnung abgehoben ist.

Die vorstehend genannte alternative Ausführungsform der erfindungsgemäßen Vorrichtung zeichnet sich dadurch aus, dass die Vorspannung des Verschlusskopfs gegen die Auslassöffnung mittels einer Feder, d.h. mit einfachen und robusten Mitteln erzielt wird. Dies schlägt sich vorteilhaft in einer hohen Betriebssicherheit und einer großen Lebensdauer nieder. Des Weiteren lässt sich ein Druckpunkt, ab dem die Ventileinheit in Abhängigkeit eines in der Druckkammer herrschenden Innendrucks öffnet, mit einfachen Mitteln einstellen, indem die Vorspannung der Feder verändert wird. Hierdurch können die Frequenz und die Intensität der Hochdruck-Impulse eingestellt werden.

Vorteilhafte Weiterbildungen der alternativen Ausführungsform der erfindungsgemäßen Vorrichtung entsprechen jenen der ersten Ausführungsform, so dass zur Vermeidung von Wiederholungen hierauf verwiesen wird.

Die Erfindung sieht des Weiteren ein Verfahren zum Erzeugen von Hochdruck-Impulsen vor, und umfasst die Schritte:
(i) Befüllen einer Druckkammer mit einem Fluid unter Druck, wobei der Druck innerhalb der Druckkammer und damit die darin gespeicherte potentielle Energie zunimmt,
(ii) Öffnen einer Auslassöffnung, die von der Druckkammer zur Umgebung führt, bei Überschreiten eines vorbestimmten Drucks innerhalb der Druckkammer, wobei zumindest eine Teilmenge des Fluids aus der Druckkammer durch die geöffnete Auslassöffnung an die Umgebung unter Druck und mit großer kinetischer Energie ausgelassen wird, um dadurch einen hydraulischen Hochdruck-Impuls zu erzeugen,
(iii) Verschließen der Auslassöffnung bei Unterschreiten eines vorbestimmten Drucks innerhalb der Druckkammer, wobei das Öffnen und Schließen der Auslassöffnung gemäß der Schritte (ii) und (iii) durch eine Ventileinheit erfolgt, die vollständig innerhalb des Arbeitsspeichers angeordnet ist, und
(iv) zyklisches Wiederholen der Schritte (i) bis (iii).

Beim Öffnen der Auslassöffnung, wenn Fluid unter Druck an die Umgebung austritt, wird in der Druckkammer ein Staudruck erzeugt, der auf den Verschlusskopf in einer Richtung weg von der Auslassöffnung wirkt. Dieser Staudruck hat zur Folge, dass der Verschlusskopf in der zweiten Schaltstellung der Ventileinheit ausreichend weit von der Auslassöffnung abgehoben wird, um eine genügend große Menge an Fluid an die Umgebung auszulassen. Der besagte Staudruck kann durch eine Düse hervorgerufen werden, die mit der Auslassöffnung in Fluidverbindung steht. Ein Strömungsquerschnitt dieser Düse ist derart gewählt, dass die Auslassöffnung in der zweiten Schaltstellung der Ventileinheit gedrosselt wird, was in der Druckkammer angrenzend zur Auslassöffnung den Staudruck hervorruft.

Die Vorteile des erfindungsgemäßen Verfahrens entsprechen im Wesentlichen den bereits genannten Vorteilen der erfindungsgemäßen Vorrichtung: Die im Wesentlichen vollständige Anordnung der Ventileinheit innerhalb der Druckkammer erhöht die Betriebssicherheit und vermindert den beanspruchten Raum, um das Verfahren durchzuführen.

In vorteilhafter Weiterbildung der Erfindung erfolgt ein Öffnen und Schließen der Auslassöffnung gemäß der Schritte (ii) und (iii) mit einer Frequenz, die von einer Höhe des Drucks, mit der die Druckkammer mit dem Fluid befüllt wird, und/oder von einer Vorspannung der Feder, mit der der Verschlusskopf gegen die Auslassöffnung vorgespannt wird, abhängig ist. Eine Veränderung der Frequenz des Öffnens und Schließens der Auslassöffnung und auch eine Veränderung der Intensität der erzeugten hydraulischen Hochdruck-Impulse kann zweckmäßigerweise durch eine Veränderung der Vorspannung der Feder erzielt werden, mit der der Verschlusskopf gegen die Auslassöffnung vorgespannt wird. Eine solche Änderung der Federvorspannung kann durch eine Verstelleinrichtung erzielt werden, die von außerhalb der Druckkammer bzw. ihres Gehäuses betätigt werden kann.

In vorteilhafter Weiterbildung des erfindungsgemäßen Verfahrens handelt es sich bei dem Fluid, mit dem der Arbeitsspeicher unter Druck befüllt wird, um ein flüssiges Medium, vorzugsweise Wasser. Die mechanischen Komponenten, die bei der Ausführung des erfindungsgemäßen Verfahrens zum Einsatz kommen, sind hierbei geeignet so ausgebildet, dass auch mit dem Medium Wasser eine hohe Frequenz für das Öffnen und Schließen der Auslassöffnung bzw. eine ausreichend schnelle Hin- und Herbewegung des Verschlusskopfs gewährleistet ist. Entsprechend führt dies zu einer vorteilhaft hohen Frequenz des an die Umgebung ausgelassenen hydraulischen Hochdruck-Impulses.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist nachfolgend anhand einer Ausführungsform in der Zeichnung schematisch dargestellt und wird unter Bezugnahme auf die Zeichnung ausführlich beschrieben.

Es zeigen:
- Figur 1: eine perspektivische Ansicht einer erfindungsgemäßen Vorrichtung,
- Figur 2: einen Längsschnitt durch die Vorrichtung von Figur 1, wobei eine Ventileinheit der Vorrichtung eine erste Schaltstellung einnimmt,
- Figur 3: einen Bereich I von Figur 2 in vergrößerter Ansicht, und
- Figur 4: einen Längsschnitt durch die Vorrichtung von Figur 1, wobei eine Ventileinheit dieser Vorrichtung eine zweite Schaltstellung einnimmt und dabei eine Auslassöffnung von einer Druckkammer zur Umgebung hin offen ist.

Nachstehend ist unter Bezugnahme auf die Figuren 1 bis 4 eine bevorzugte Ausführungsform einer erfindungsgemäßen Vorrichtung 1 erläutert, mittels der sich Hochdruck-Impulse erzeugen lassen. Des Weiteren wird ein erfindungsgemäßes Verfahren zur Erzeugung solcher Hochdruck-Impulse erläutert.

Die Vorrichtung 1 ist in Figur 1 in einer Perspektivansicht dargestellt. Bei der Vorrichtung 1 handelt es sich um ein Gerät in Form eines Impulsgenerators, in dem über einen bestimmten Zeitraum Energie mittels eines Arbeitsfluids, vorzugsweise Wasser, gespeichert wird. Falls ein einstellbarer Grenzwert in Bezug auf den Druck des Arbeitsfluids innerhalb des Impulsgenerators erreicht ist, wird über einen Ventilmechanismus dafür gesorgt, dass diese potentielle Energie in kinetische Energie umgewandelt wird, indem das Arbeitsfluid über einen kurzen Zeitraum wiederholt an die Umgebung des Impulsgenerators abgegeben wird. Das Befüllen des Impulsgenerators 1 mit dem Arbeitsfluid erfolgt mittels einer (nicht gezeigten) Hochdruckpumpe. Mit einer solchen Hochdruckpumpe wird eine innerhalb des Impulsgenerators 1 ausgebildete Druckkammer durch einen konstanten Volumenstrom des Fluids unter Druck gesetzt.

Die Vorrichtung 1, nachstehend auch als Impulsgenerator bezeichnet, umfasst ein mantelförmiges Gehäuse 2, das durch eine obere Stirnplatte 3 und durch eine untere Stirnplatte 4 verschlossen ist. Die obere Stirnplatte 3 und die untere Stirnplatte 4 sind durch eine Mehrzahl von Bolzen 5 miteinander verschraubt und klemmen dadurch das mantelförmige Gehäuse 2 zwischen sich ein. Zum Zweck eines vereinfachten Handlings des Impulsgenerators 1 ist an der oberen Stirnplatte 3 ein Befestigungsauge 6 vorgesehen, an dem ein Seil, eine Kette oder dergleichen angebracht werden kann. Des Weiteren ist an der oberen Stirnplatte 3 eine Anschlussmuffe 7 vorgesehen, an die eine Hydraulikleitung oder dergleichen angeschlossen werden kann. Die Anschlussmuffe 7 führt zu einer innerhalb des Impulsgenerators 1 vorgesehenen Druckkammer.

Der innere Aufbau des Impulsgenerators 1 ist nachstehend unter Bezugnahme auf Fig. 2 im Detail erläutert, die einen Längsschnitt der Darstellung von Figur 1 zeigt.

Das mantelförmige Gehäuse 2 umschließt die Druckkammer 8, wobei die Anschlussmuffe 7 in Fluidverbindung mit der Druckkammer 8 steht. Mit dem Bezugszeichen 9 ist vereinfacht eine Leitung gezeigt, die mit der Anschlussmuffe 7 verbunden ist. Die Leitung 9 kann an eine (nicht gezeigte) Hochdruckpumpe angeschlossen sein, mittels der ein Arbeitsfluid, vorzugsweise Wasser, fortwährend in die Druckkammer 8 hinein gefördert wird. Anders ausgedrückt, wird die Druckkammer 8 durch die Hochdruckpumpe fortwährend mit einem Fluid unter Druck befüllt. Als Fluid eignet sich insbesondere Wasser, wobei das Fluid in der nachfolgenden Beschreibung stets als Wasser bezeichnet wird, ohne jedoch darin eine Einschränkung auf Wasser zu verstehen. Bei dem Fluid kann es sich auch um andere wässrige Lösungen oder um ein Gas handeln.

In der unteren Stirnplatte 4 ist eine Auslassöffnung 10 ausgebildet, die von der Druckkammer 8 zur Umgebung führt. Die Auslassöffnung 10 geht in einen Auslasskanal 11 über, der eine Öffnung 12 zur Umgebung hin aufweist. In der Öffnung 12 des Auslasskanals 11 ist eine Düse 13 angeordnet, deren Funktion nachstehend noch im Detail erläutert ist.

Innerhalb der Druckkammer 8 ist eine Ventileinheit 14 angeordnet, die ein Ventilgehäuse 15, eine innerhalb des Ventilgehäuses 15 befestigte Führungsbuchse 16 und einen Verschlusskopf 17 umfasst, der innerhalb der Führungsbuchse 16 längsverschieblich aufgenommen ist. Innerhalb des Ventilgehäuses 15 ist eine Feder 18 aufgenommen, die über einen Stößel 19 mit dem Verschlusskopf 17 in Verbindung steht. Die Feder 18 spannt den Verschlusskopf 17 in Richtung der Auslassöffnung 10 vor. Ein dem Verschlusskopf 17 entgegengesetztes Ende der Feder 18 ist durch eine Befestigungsbuchse 20 in bzw. an der unteren Stirnplatte 3 fixiert.

Das Ventilgehäuse 15 weist angrenzend zur Auslassöffnung 10 eine offene Stirnseite mit einem Innenraum 21 auf. In der Wandung des Ventilgehäuses 15 sind seitliche Bohrungen 22 ausgebildet, die eine Fluidverbindung zwischen der Druckkammer 8 und dem Innenraum 21 schaffen. Innerhalb des Innenraums 21 ist koaxial zum Auslasskanal 11 bzw. angrenzend zur Auslassöffnung 10 die Führungsbuchse 16 angeordnet, in der der Verschlusskopf 17 längsverschieblich aufgenommen ist. In gleicher Weise wie das Ventilgehäuse 15 sind in der Führungsbuchse 16 seitliche Bohrungen 23 ausgebildet. Durch die seitlichen Bohrungen 22, 23 des Ventilgehäuses 15 bzw. der Führungsbuchse 16 ist gewährleistet, dass der Verschlusskopf 17 seitlich durch das in der Druckkammer 8 enthaltene Wasser angeströmt wird, bzw. mit dem Wasser benetzt ist. Die Geometrie des Verschlusskopfs 17 ist nachstehend unter Bezugnahme auf Figur 3 im Detail erläutert, die eine vergrößerte Ansicht des Bereichs I von Figur 2 darstellt.

Der Verschlusskopf 17 ist zylindrisch ausgebildet, und weist entlang seiner Längsachse 24 Bereiche mit verschiedenen Durchmessern auf. Angrenzend an die Auslassöffnung 10 weist der Verschlusskopf 17 einen ersten Bereich 25 mit einem ersten Durchmesser D₁ auf. Oberhalb des ersten Bereichs 25 weist der Verschlusskopf 17 einen zweiten Bereich 26 mit einem zweiten Durchmesser D₂ auf, wobei dieser zweite Durchmesser D₂ größer ist als der erste Durchmesser D₁. Der Größenunterschied dieser beiden Durchmesser bildet an dem Verschlusskopf 17 eine Differenzfläche, die in Bezug zur Längsachse 24 des Verschlusskopfs 17 im Wesentlichen orthogonal verläuft. Figur 3 verdeutlicht, dass der Verschlusskopf 17 in einem Abschnitt zwischen seinem ersten und zweiten Bereich 25, 26 durch die seitlichen Bohrungen 22, 23 des Ventilgehäuses 15 bzw. der Führungsbuchse 16 mit Wasser angeströmt wird. Entsprechend steht das Wasser in Wechselwirkung mit der soeben genannten Differenzfläche. Ab einem ausreichenden Wasserdruck wird auf den Verschlusskopf 17 mittels der Differenzfläche eine vertikale Kraftkomponente nach oben, d.h. in einer Richtung weg von der Auslassöffnung 10 ausgeübt.

Die Ventileinheit 14 bzw. der darin verschieblich angeordnete Verschlusskopf 17 können zwischen einer ersten Schaltstellung und einer zweiten Schaltstellung bewegt werden. In der ersten Schaltstellung ist die Auslassöffnung 10 verschlossen. Dies ist in der Darstellung von Figur 2 bzw. Figur 3 gezeigt. Der Verschlusskopf 17 wird durch die Vorspannung der Feder 18 mit einer Anlageschulter 27 gegen eine Dichtfläche 28 der Auslassöffnung 10 gedrückt. Bei verschlossener Auslassöffnung 10 kann das in der Druckkammer 8 enthaltene Wasser nicht an die Umgebung austreten.

Bei Überschreiten eines vorbestimmten Wasserdrucks innerhalb der Druckkammer 8 wird die vertikale Kraftkomponente, die an der Differenzfläche des Verschlusskopfs 17 angreift, größer als die entgegengesetzt gerichtete Vorspannung der Feder 18. Infolgedessen wird der Verschlusskopf 17 von der Dichtfläche 28 der Auslassöffnung 10 nach oben abgehoben, so dass das Wasser in den Auslasskanal 11 strömen und an die Umgebung austreten kann. Sobald der Verschlusskopf 17 von der Auslassöffnung 10 abgehoben ist, befindet er sich in einer zweiten Schaltstellung. Anders ausgedrückt, ist die Auslassöffnung 10 in der zweiten Schaltstellung der Ventileinheit 14 bzw. von deren Verschlusskopf 17 geöffnet, so dass zumindest eine Teilmenge des in der Druckkammer 8 enthaltenen Wassers an die Umgebung austreten kann. In der Längsschnittansicht von Figur 4 ist der Verschlusskopf 17 in seiner zweiten Schaltstellung gezeigt, wenn er wie vorstehend erläutert von der Auslassöffnung 10 nach oben abgehoben ist.

Nachstehend ist die Funktionsweise des Impulsgenerators 1 zur Erzeugung von insbesondere hydraulischen Hochdruck-Impulsen erläutert.

Die Druckkammer 8 des Impulsgenerators 1 wird über die Leitung 9 an eine Hochdruck-Wasserversorgung angeschlossen, die die Druckkammer 8 kontinuierlich mit Wasser unter Druck setzt. In einem Ausgangszustand des Impulsgenerators 8 befindet sich der Verschlusskopf 17 in seiner ersten Schaltstellung, wenn er, bedingt durch die Vorspannung der Feder 18, die Auslassöffnung 10 verschließt. Entsprechend kann das in der Druckkammer 8 befindliche Wasser nicht in den Auslasskanal 11 und durch die Düse 13 strömen und an die Umgebung entweichen.

Solange der Verschlusskopf 17, bedingt durch die Vorspannung der Feder 18, in seiner ersten Schaltstellung verbleibt, ist die Druckkammer 8 an ihrer unteren Stirnplatte 4 verschlossen. Der Druck innerhalb der Druckkammer 8 nimmt sodann stetig zu, da von der Hochdruck-Wasserversorgung kontinuierlich Wasser unter Druck in die Druckkammer 8 eingespeist wird. Wie unter Bezugnahme auf die Figur 3 erläutert, führt der auf die Differenzfläche des Verschlusskopfes 17 wirkende Wasserdruck zu einer vertikalen Kraftkomponente, die den Verschlusskopf 17 in einer Richtung weg von der Auslassöffnung 10 beaufschlagt. Sobald der Druck innerhalb der Druckkammer 8 einen vorbestimmten Ansprechdruck der Ventileinheit 14 überschreitet und hierbei die auf den Verschlusskopf 17 wirkende vertikale Kraftkomponente größer als die Vorspannkraft der Feder 18 wird, so hebt sich der Verschlusskopf 17 nach oben von der Auslassöffnung 10 ab. In Folge dessen kann das Wasser in den Auslasskanal 11 strömen und durch die Düse 13 an die Umgebung austreten. Durch die Pfeile A ist in Figur 4 der hydraulische Hochdruck-Impuls in Form eines Wasserstrahls angedeutet, der aus der Düse 13 an die Umgebung abgegeben wird.

Der Abfluss von Wasser aus der Druckkammer 8 ist durch die Düse 13 gedrosselt, wobei ein Strömungsquerschnitt der Düse 13 zum Bewirken einer solchen Drosselung geeignet gewählt ist. Diese Drosselung erzeugt in dem ausfließenden Wasser einen Staudruck, der sich durch den Auslasskanal 11 zurück in die Druckkammer 8 hinein fortpflanzt. Der Staudruck ist zwar stets kleiner als der Betriebsdruck innerhalb der Druckkammer 8, wirkt aber nahezu auf die gesamte Querschnittsfläche des Verschlusskopfs 17 und erzeugt somit eine relativ große Kraft in einer Richtung nach oben, d.h. weg von der Auslassöffnung 10. Infolgedessen kommt ein relativ großer Ventilhub des Verschlusskopfs 13 zustande, durch den der Verschlusskopf 13 ausreichend weit von der Auslassöffnung 10 abgehoben wird. Das in der Druckkammer 8 befindliche Wasser kann dadurch rasch und in sehr kurzer Zeit durch die Auslassöffnung 10, den Auslasskanal 11 und die Düse 13 in die Umgebung entweichen. Auf diese Weise werden hydraulische Hochdruck-Impulse an bzw. in die Umgebung abgegeben. Die Düse 13 hat hierbei zusätzlich die Wirkung, dass solche Hochdruck-Impulse in einer definierten Richtung ausgerichtet werden.

Durch das Entweichen des Wassers aus der Druckkammer 8 nimmt der Druck innerhalb der Druckkammer 8 rasch ab. Dies führt dazu, dass die Vorspannkraft der Feder 18 nunmehr wieder größer als die Kraft wird, die auf den Verschlusskopf 17 auf dessen Differenzfläche und ggf. durch den Staudruck ausgeübt wird. Entsprechend gelangt der Verschlusskopf 17 zurück in seine erste Schaltstellung und kommt somit in Dichtkontakt mit der Auslassöffnung 10. Hierdurch wird der Auslasskanal 11 verschlossen. Die Druckkammer 8 wird erneut durch das über die Leitung 9 kontinuierlich zufließende Wasser gefüllt. Sobald der Ansprechdruck der Ventileinheit 14 wieder erreicht und der Verschlusskopf 17 in seine zweite Schaltstellung überführt wird, wiederholt sich der beschriebene Vorgang des Entweichens des Wassers aus der Druckkammer 8, wodurch erneut ein hydraulischer Hochdruck-Impuls erzeugt wird.

Wie vorstehend erläutert, handelt es sich bei dem Fluid, mit dem die Druckkammer des Impulsgenerators 1 stetig unter Druck gesetzt wird, vorzugsweise um Wasser bzw. eine wässrige Lösung. Entsprechend sind die Hochdruck-Impulse, die mit dem Impulsgenerator 1 erzeugt werden, hydraulischer Art. Dies ist für einen Impulseintrag bei einem Reinigen von Wasserbrunnen von Vorteil, wenn der Impulsgenerator 1 in ein Filterrohr des Brunnens eingeschoben bzw. hinabgelassen wird und entsprechend in Wasser eingetaucht ist. Der hydraulische Hochdruck-Impuls, der aus Düse 13 des Impulsgenerators 1 ausgelassen wird, pflanzt sich wirkungsvoll in das umgebende Wasser bzw. in angrenzende Bereiche des Brunnens fort, z.B. Filterkiesschüttung und/oder das angrenzende natürliche Gebirge. In Folge dessen können Verschmutzungen in der Filterkiesschüttung und in dem an den Brunnen angrenzenden Gebirge bzw. Verstopfungen in den Poren des Korngerüstes des Gebirges gelöst werden, wodurch eine Reinigung, Aktivierung bzw. eine Regenerierung des Brunnens verbessert wird. Der vorzugsweise hydraulische Impulseintrag in das Brunnenwasser gewährleistet somit, dass mögliche Porenverstopfungen bei Vorliegen von hohen Strömungsgeschwindigkeiten fortlaufend wiederholt gelöst werden.

Bei Brunnen wird eine optimale Reinigung von Filterkiesporen bzw. Poren des Korngefüges des an den Brunnen angrenzenden Gebirges durch eine hohe Strömungsgeschwindigkeit des transportierenden Mediums Wasser erzielt. In allen Bereichen, die es zu reinigen gilt, werden durch geeignete Maßnahmen ausreichend hohe Strömungsgeschwindigkeiten des Wassers sichergestellt, z.B. durch eine Vorrichtung gemäß DE 10 2007 050 966. Solche hohen Strömungsgeschwindigkeiten werden mit der erfindungsgemäßen Erzeugung von Hochdruck-Impulsen überlagert, so dass wie vorstehend erläutert Porenverstopfungen wirkungsvoll verhindert werden.

Im Folgenden ist erläutert, in welcher Weise sich der Impulsgenerator 1 für seinen Betrieb zur Veränderung der Impulserzeugung einstellen lässt.

Der Impulsgenerator 1 weist eine Verstelleinrichtung auf, mittels der eine Vorspannung der Feder 18 eingestellt bzw. verändert werden kann. Durch eine Veränderung der Vorspannung der Feder 18 wird der Ansprechdruck der Ventileinheit 14 geeignet verstellt, so dass dadurch die Frequenz als auch die Intensität der Hochdruck-Impulse erhöht bzw. vermindert werden. Nachstehend ist der Mechanismus dieser Verstelleinrichtung im Detail erläutert.

An der unteren Stirnplatte 4 ist ein Adapter 29 (Figur 2) befestigt, in dem eine Stellmutter 30 eingeschraubt ist. Die Stellmutter 30 hält einen Ventilblock 31, der in einer Ausnehmung 32 der unteren Stirnplatte 4 aufgenommen ist. Der Auslasskanal 11 ist zentrisch innerhalb des Ventilblocks 31 ausgebildet, wobei die Auslassöffnung 10 an einem oberen Ende des Ventilblocks 31 vorgesehen ist. Die Düse 13 ist an dem der Auslassöffnung 10 entgegengesetzten Ende des Ventilblocks 31, nämlich in der Öffnung 12, vorgesehen.

Der Ansprechdruck der Ventileinheit 14 kann von einer Aussenseite des Gehäuses 2 über die Stellmutter 30 eingestellt werden. Durch ein Drehen der Stellmutter 30 wird das Ventilgehäuse 15 translatorisch bewegt und drückt den Verschlusskopf 17 über die Führungsbuchse 13 gegen die Feder 18, die dadurch je nach Drehrichtung der Stellmutter 30 gespannt bzw. entspannt wird. Die Vorspannkraft der Feder 18 drückt den Verschlusskopf 17 gegen die Dichtfläche der Auslassöffnung 10, wodurch auch der Auslasskanal 11 verschlossen wird. Über die Vorspannkraft der Feder 18 wird der Druck eingestellt bei dem die Ventileinheit 14 bzw. der Impulsgenerator 1 auslösen.

Alternativ oder ergänzend zu dem Mechanismus der Stellmutter 30 kann auch vorgesehen sein, dass die Befestigungsbuchse 20 in der oberen Stirnplatte 3 durch ein Schraubgewinde befestigt ist. Analog zum Verstellen der Stellmutter 30 kann dann durch eine Schraubbewegung dieser Befestigungsbuchse, die in Kontakt mit der Feder 18 ist, eine Vorspannung eben dieser Feder 18 vergrößert oder vermindert werden, um den Ansprechdruck der Ventileinheit 14 geeignet zu verändern.

## Patentansprüche

1. Verfahren zum Erzeugen von Hochdruck-Impulsen, mit den Schritten:
(i) Befüllen einer Druckkammer (8) mit einem Fluid unter Druck, wobei der Druck innerhalb der Druckkammer (8) und damit die darin gespeicherte potentielle Energie zunimmt,
(ii) Öffnen einer Auslassöffnung (10), die von der Druckkammer (8) zur Umgebung führt, bei Überschreiten eines vorbestimmten Drucks innerhalb der Druckkammer (8), wobei zumindest eine Teilmenge des Fluids aus der Druckkammer (8) durch die geöffnete Auslassöffnung (10) an die Umgebung unter Druck und mit großer kinetischer Energie ausgelassen wird, um dadurch einen insbesondere hydraulischen Hochdruck-Impuls zu erzeugen,
(iii) Verschließen der Auslassöffnung (10) bei Unterschreiten eines vorbestimmten Drucks innerhalb der Druckkammer (8), wobei das Öffnen und Schließen der Auslassöffnung (10) gemäß der Schritte (ii) und (iii) durch eine Ventileinheit (14) erfolgt, , und
(iv) zyklisches Wiederholen der Schritte (i) bis (iii), wobei die Ventileinheit (14) im Wesentlichen vollständig innerhalb der Druckkammer (8) angeordnet ist,
**dadurch gekennzeichnet, dass** beim Öffnen der Auslassöffnung (10), wenn Fluid unter Druck an die Umgebung austritt, in der Druckkammer (8) ein Staudruck erzeugt wird, der auf den Verschlusskopf (17) in einer Richtung weg von der Auslassöffnung (10) wirkt, wobei der Staudruck durch eine Düse (13) hervorgerufen wird, die mit der Auslassöffnung (10) in Fluidverbindung steht.

2. Vorrichtung (1) zum Erzeugen von Hochdruck-Impulsen, umfassend
ein Gehäuse (2) mit einer Druckkammer (8), die über eine Hochdruck-Zuleitung mit einem Fluid unter Druck befüllbar ist, wobei das Gehäuse (2) zumindest eine Auslassöffnung (10) aufweist, die von der Druckkammer (8) zur Umgebung führt,
eine Ventileinheit (14), die in Abhängigkeit von einem Druck innerhalb der Druckkammer (8) zwischen einer ersten Schaltstellung, in der sie die Auslassöffnung (10) verschließt, und einer zweiten Schaltstellung, in der sie die Auslassöffnung (10) öffnet, bewegbar ist, wobei in der zweiten Schaltstellung der Ventileinheit (14) zumindest eine Teilmenge des Fluids aus der Druckkammer (8) durch die geöffnete Auslassöffnung (10) unter Druck an die Umgebung auslassbar ist, so dass dadurch ein insbesondere hydraulischer Hochdruck-Impuls erzeugt wird, wobei die Ventileinheit (14) im Wesentlichen vollständig innerhalb der Druckkammer (8) angeordnet ist,
**dadurch gekennzeichnet,**
**dass** eine Düse (13) vorgesehen ist, die in Fluidverbindung mit der Auslassöffnung (10) steht.

3. Vorrichtung (1) nach Anspruch 2, **dadurch gekennzeichnet, dass** die Ventileinheit (14) einen translatorisch verschieblichen Verschlusskopf (17) aufweist, der durch eine Feder (18) gegen die Auslassöffnung (10) vorgespannt ist, wobei der Verschlusskopf (17) in der ersten Schaltstellung der Ventileinheit (14) die Auslassöffnung (10) verschließt und in der zweiten Schaltstellung der Ventileinheit (14) von der Auslassöffnung (10) abgehoben ist.

4. Vorrichtung (1) nach Anspruch 3, **dadurch gekennzeichnet, dass** der Verschlusskopf (17) eine im Wesentlichen orthogonal zu seiner Längsachse (24) verlaufende Differenzfläche (D₂-D₁) aufweist, durch die bei Überschreiten eines vorbestimmten Drucks innerhalb der Druckkammer (8) eine definierte Kraft auf den Verschlusskopf (17) wirkt, die größer als die Vorspannkraft der Feder (18) ist und dieser entgegenwirkt, so dass der Verschlusskopf (17) von der Auslassöffnung (10) abgehoben und in seine zweite Schaltstellung überführt wird.

5. Vorrichtung (1) nach Anspruch 4, **dadurch gekennzeichnet, dass** der Verschlusskopf (17) einen an die Auslassöffnung (10) angrenzenden ersten Bereich (25) mit einem ersten Durchmesser (D₁) und einen zweiten Bereich (26) mit einem zweiten Durchmesser (D₂) aufweist, wobei der zweite Durchmesser (D₂) größer als der erste Durchmesser (D₁) ist und dadurch die Differenzfläche gebildet wird, wobei das in der Druckkammer (8) befindliche Fluid den Verschlusskopf (17) zwischen seinem ersten und zweiten Bereich (25, 26) benetzt.

6. Vorrichtung (1) nach einem der Ansprüche 3 bis 5, **dadurch gekennzeichnet, dass** eine Verstelleinrichtung (30) vorgesehen ist, mittels der eine Vorspannung der Feder (18) einstellbar ist.

7. Vorrichtung (1) nach Anspruch 6, **dadurch gekennzeichnet, dass** durch die Verstelleinrichtung ein Ventilgehäuse (15), das mit der Feder (18) in Kontakt ist, translatorisch in Richtung einer Längsachse der Feder (18) verschieblich ist, um dadurch die Vorspannung der Feder (18) zu erhöhen bzw. zu vermindern.

8. Vorrichtung (1) nach Anspruch 6 oder 7, **dadurch gekennzeichnet, dass** die Verstelleinrichtung in einer Wandung des Gehäuses (2) angeordnet ist, vorzugsweise, dass die Auslassöffnung (10) innerhalb der Verstelleinrichtung ausgebildet ist.

9. Vorrichtung (1) nach einem der Ansprüche 6 bis 8, **dadurch gekennzeichnet, dass** die Verstelleinrichtung von außerhalb des Gehäuses (2) betätigbar ist, vorzugsweise, dass die Verstelleinrichtung in Form einer in der Wandung des Gehäuses (2) eingefassten Stellmutter (30) ausgebildet ist.

10. Vorrichtung (1) nach einem der Ansprüche 2 bis 9, **dadurch gekennzeichnet, dass** die Auslassöffnung (10) in einen Auslasskanal (11) mündet, der eine Öffnung (12) zur Umgebung aufweist.

11. Vorrichtung (1) nach einem der Ansprüche 2 bis 10, **dadurch gekennzeichnet, dass** ein Querschnitt der Düse (13) derart ausgestaltet ist, dass die Auslassöffnung (10) in der zweiten Schaltstellung der Ventileinheit (14), wenn Fluid unter Druck an die Umgebung austritt, gedrosselt ist, so dass in der Druckkammer (8) ein Staudruck hervorgerufen wird, der auf den Verschlusskopf (17) in einer Richtung weg von der Auslassöffnung (10) wirkt.

12. Vorrichtung (1) nach einem der Ansprüche 2 bis 11, **dadurch gekennzeichnet, dass** die Düse (13) in der Öffnung (12) des Auslasskanals (11) angeordnet ist.

## Claims

1. A method for generating high pressure impulses comprising the steps of:
(i) filling of a pressure chamber (8) with a fluid under pressure, with the pressure increasing within the pressure chamber (8) and thus the potential energy stored in the same,
(ii) opening of an outlet opening (10) leading from the pressure chamber (8) to the environment when a predetermined pressure within the pressure chamber (8) is exceeded, with at least a partial quantity of the fluid from the pressure chamber (8) being discharged through the opened outlet opening (10) to the environment under pressure and with a large amount of kinetic energy in order to generate by it a particularly hydraulic high pressure impulse,
(iii) closing of the outlet opening (10), if the pressure within the pressure chamber (8) falls below a predetermined pressure, with the opening and closing of the outlet opening (10) according to steps (ii) and (iii) being made by a valve unit (14), and
(iv) cyclic repetition of the steps (i) through (iii), with the valve unit (14) being located substantially entirely within the pressure chamber (8),
**characterised in that** during opening of the outlet opening (10), when fluid under pressure escapes to the environment, a dynamic pressure is generated in the pressure chamber (8) acting on the closing head (17) in a direction away from the outlet opening (10), with the dynamic pressure being produced by a nozzle (13) which is in fluid connection with the outlet opening (10).

2. A device (1) for generating high pressure impulses comprising
a housing (2) with a pressure chamber (8), which can be filled via a high pressure supply line with a fluid under pressure, with the housing (2) comprising at least one outlet opening (10) leading from the pressure chamber (8) to the environment,
a valve unit (14) which, as a function of a pressure inside the pressure chamber (8), is movable between a first switching position in which it closes the outlet opening (10), and a second switching position in which it opens the outlet opening (10), with a least a partial quantity of the fluid in the second switching position of the valve unit (14) being dischargeable under pressure to the environment from the pressure chamber (8) through the opened outlet opening (10) so that as a result a particularly hydraulic high pressure impulse is generated, with the valve unit (14) being substantially entirely located within the pressure chamber (8),
**characterised in**
**that** a nozzle (13) is provided which is in fluid connection with the outlet opening (10).

3. A device (1) according to claim 2, **characterised in that** the valve unit (14) comprises a translationally shiftable closing head (17), which is biased by a spring (18) against the outlet opening (10), with the closing head (17) closing the valve unit (14) in the first switching position and being lifted from the outlet opening (10) in the second switching position of the valve unit (14).

4. A device (1) according to claim 3, **characterised in that** the closing head (17) comprises a differential surface (D₂-D₁) extending substantially orthogonally to its longitudinal axis (24) by which, when a predetermined pressure within the pressure chamber (8) is exceeded, a defined force acts on the closing head (17), which is greater than the bias force of the spring (18) and counteracts it so that the closing head (17) is lifted from the outlet opening (10) and transferred to its second switching position.

5. A device (1) according to claim 4, **characterised in that** the closing head (17) comprises a first zone (25) adjacent to the outlet opening (10) with a first diameter (D₁) and a second zone (26) with a second diameter (D₂), with the second diameter (D₂) being greater than the first diameter (D₁) and the differential surface being formed by it, with the fluid in the pressure chamber (8) wetting the closing head (17) between its first and second zone (25, 26).

6. A device (1) according to any one of claims 3 to 5, **characterised in that** an adjusting means (30) is provided by means of which a bias of the spring (18) can be adjusted.

7. A device (1) according to claim 6, **characterised in that** by the adjusting means a valve housing (15), which is in contact with the spring (18), is translationally shiftable in the direction of a longitudinal axis of the spring (18) in order to increase and/or decrease the bias of the spring (18) by it.

8. A device (1) according to claim 6 or 7, **characterised in that** the adjusting means is located in a wall of the housing (2), preferably that the outlet opening (10) is formed within the adjusting means.

9. A device (1) according to any one of claims 6 to 8, **characterised in that** the adjusting means is operable from outside of the housing (2), preferably that the adjusting means is formed in the form of an adjusting nut (30) enclosed in the wall of the housing (2).

10. A device (1) according to any one of claims 2 to 9, **characterised in that** the outlet opening (10) opens out into an outlet channel (11) comprising an opening (12) to the environment.

11. A device (1) according to any one of claims 2 to 10, **characterised in that** a cross-section of the nozzle (13) is formed in such a manner that the outlet opening (10) in the second switching position of the valve unit (14), when fluid is discharged under pressure to the environment, is throttled, so that a dynamic pressure is generated in the pressure chamber (8) acting on the closing head (17) in a direction away from the outlet opening (10).

12. A device (1) according to any one of claims 2 to 11, **characterised in that** the nozzle (13) is located in the opening (12) of the outlet channel (11).

## Revendications

1. Procédé pour générer des impulsions à haute pression avec les étapes suivantes:
(i) remplir une chambre de pression (8) avec un fluide sous pression, la pression augmentant dans la chambre de pression (8) et donc l'énergie potentielle y stockée,
(ii) ouvrir une ouverture de sortie (10) menant de la chambre de pression (8) à l'environnement, lorsque une pression prédéterminée dans la chambre de pression (8) est dépassée, au moins une quantité partielle du fluide étant déchargée à travers l'ouverture de sortie (10) ouverte de la chambre de pression (8) à l'environnement sous pression et avec une grande énergie cinétique pour générer par cela surtout une impulsion à haute pression hydraulique,
(iii) fermer l'ouverture de sortie (10) lorsque une pression prédéterminée dans la chambre de pression (8) n'est pas atteinte, l'ouverture et la fermeture de l'ouverture de sortie (10) selon les étapes (ii) et (iii) étant effectuée par une unité de soupape (14), et
(iv) répétition cyclique des étapes (i) à (iii), l'unité de soupape (14) étant agencée sensiblement entièrement dans la chambre de pression (8),
**caractérisé en ce que** lors de l'ouverture de l'ouverture de sortie (10) lorsque du fluide sous pression échappe à l'environnement, une pression dynamique est générée dans la chambre de pression (8) qui agit sur la tête de fermeture (17) dans une direction orientée éloignée de l'ouverture de sortie (10), la pression dynamique étant produite par une buse (13) qui est en communication de fluide avec l'ouverture de sortie (10).

2. Dispositif (1) pour générer des impulsions à haute pression comportant
un carter (2) avec une chambre de pression (8) qui peut être remplie à travers une ligne d'alimentation à haute pression avec un fluide sous pression, le carter (2) comportant au moins une ouverture de sortie (10) menant de la chambre de pression (8) à l'environnement,
une unité de soupape (14) qui en fonction d'une pression dans la chambre de pression (8) est mobile entre une première position de commutation dans laquelle elle ferme l'ouverture de sortie (10), et une deuxième position de commutation dans laquelle elle ouvre l'ouverture de sortie (10), dans la deuxième position de commutation de l'unité de soupape (14) au moins une quantité partielle du fluide étant déchargeable sous pression de la chambre de pression (8) à travers l'ouverture de sortie (10) ouverte à l'environnement de manière que par cela surtout une impulsion hydraulique à haute pression est générée, l'unité de soupape (14) étant agencée sensiblement entièrement dans la chambre de pression (8),
**caractérisé en ce**
**que** une buse (13) est prévue qui est en communication de fluide avec l'ouverture de sortie (10).

3. Dispositif (1) selon la revendication 2, **caractérisé en ce que** l'unité de soupape (14) comprend une tête de fermeture (17) mobile en translation qui est précontrainte contre l'ouverture de sortie (10) par un ressort (18), la tête de fermeture (17) dans la première position de commutation de l'unité de soupape (14) fermant l'ouverture de sortie (10) et dans la deuxième position de commutation de l'unité de soupape (14) étant soulevée de l'ouverture de sortie (10).

4. Dispositif (1) selon la revendication 3, **caractérisé en ce que** la tête de fermeture (17) comprend une surface différentielle (D₂-D₁) s'étendant sensiblement orthogonale à son axe longitudinal (24), par laquelle lorsque une pression prédéterminée est dépassée dans la chambre de pression (8) une force définie agit sur la tête de fermeture (17) qui est plus grande que la force de précontrainte du ressort (18) et agit contre elle de manière que la tête de fermeture (17) est soulevée de l'ouverture de sortie (10) et est transférée dans sa deuxième position de commutation.

5. Dispositif (1) selon la revendication 4, **caractérisé en ce que** la tête de fermeture (17) comporte une première zone (25) adjacente à l'ouverture de sortie (10) avec un premier diamètre (D₁) et une deuxième zone (26) avec un deuxième diamètre (D₂), le deuxième diamètre (D₂) étant plus grand que le premier diamètre (D₁) et la surface différentielle étant formée par cela, le fluide se trouvant dans la chambre de pression (8) mouillant la tête de fermeture (17) entre sa première et sa deuxième zone (25, 26).

6. Dispositif (1) selon l'une quelconque des revendications 3 à 5, **caractérisé en ce qu'**un moyen d'ajustage (30) est prévu par lequel une précontrainte du ressort (18) est ajustable.

7. Dispositif (1) selon la revendication 6, **caractérisé en ce que** par le moyen d'ajustage un carter de soupape (15) qui est en contact avec le ressort (18) est mobile en translation dans la direction d'un axe longitudinal du ressort (18) pour augmenter et/ou réduire la précontrainte du ressort (18) par cela.

8. Dispositif (1) selon la revendication 6 ou 7, **caractérisé en ce que** le moyen d'ajustage est agencé dans une paroi du carter (2), de préférence que l'ouverture de sortie (10) est formée dans le moyen d'ajustage.

9. Dispositif (1) selon l'une quelconque des revendications 6 à 8, **caractérisé en ce que** le moyen d'ajustage est actionnable de l'extérieur du carter (2), de préférence que le moyen d'ajustage est formé sous forme d'un écrou de réglage (30) encadré dans la paroi du carter (2).

10. Dispositif (1) selon l'une quelconque des revendications 2 à 9, **caractérisé en ce que** l'ouverture de sortie (10) débouche dans un canal de sortie (11) qui comporte une ouverture (12) à l'environnement.

11. Dispositif (1) selon l'une quelconque des revendications 2 à 10, **caractérisé en ce qu'**une section de la buse (13) est aménagée de manière à ce que l'ouverture de sortie (10) dans la deuxième position de commutation de l'unité de soupape (14), lorsque du fluide sous pression échappe à l'environnement, est étranglée de manière qu'une pression dynamique est générée dans la chambre de pression (8) qui agit sur la tête de fermeture (17) dans une direction orientée éloignée de l'ouverture de sortie (10).

12. Dispositif (1) selon l'une quelconque des revendications 2 à 11, **caractérisé en ce que** la buse (13) est agencée dans l'ouverture (12) du canal de sortie (11).
